# EUROPÄISCHE PATENTSCHRIFT

(11) **EP 0 502 336 B1**
(45) Veröffentlichungstag und Bekanntmachung des Hinweises auf die Patenterteilung: **23.10.1996**
(21) Anmeldenummer: 92102205.9
(22) Anmeldetag: 10.02.1992
(51) Int. Cl.: H01H 13/52

(54) **Mikroschalter**
Microswitch
Commutateur miniature

(30) Priorität: 27.02.1991 DE 9102315 U
(43) Veröffentlichungstag der Anmeldung: 09.09.1992
(73) Patentinhaber: Baumgart, Claus, D-53773 Hennef (DE)
(72) Erfinder: Baumgart, Claus, D-53773 Hennef (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 320 069
- DE-A- 3 115 064
- DE-A- 3 440 229
- US-A- 3 815 063

## Beschreibung

Die Erfindung betrifft einen Mikroschalter nach dem Oberbegriff des Patentanspruchs 1 sowie ein Montageverfahren nach dem Oberbegriff des Anspruchs 10. Insbesondere will die Erfindung einen vierpoligen Mikroschalter schaffen.

Eine Schaltsystemanordnung mit Merkmalen des Oberbegriffs des Anspruchs 1 ist aus der DE 34 40 229 bekannt. Diese Schrift offenbart eine Schaltsystemanordnung für elektromagnetische Schaltgeräte mit geteiltem Gehäuse, wobei in einer fensterartigen Öffnung der Traverse ein bewegliches Schaltglied, eine Kontaktdruckfeder und bei Öffnungsstrombahnen ein zusätzlicher Steg vorgesehen sind, welcher sich an mit dem Gehäuse verbundenen Widerlagern abstützt. Die vorbekannte Schaltsystemanordnung weist weiter die Merkmale auf, daß
das Gehäuse längsgeteilt ist und an den Gehäusehalbschalen sich gegenüberliegende, zur Trennungsebene hin angeschrägte Auflaufflächen angeformt sind, zwischen denen ein in der Traverse gelagertes, an seinen unteren Außenseiten im Bereich der Auflaufflächen abgerundetes Zwischenstück angeordnet ist.

Aus der US-PS 3815063 ist ein elektrisches Steuersystem mit zumindest zwei Steuervorrichtungen in beabstandeten benachbarten Positionen und einer mechanischen Verrastung bekannt, wobei jede Steuervorrichtung bewegbare Kontaktmittel und einen stationären Kontaktaufbau umfaßt, einen bewegbaren Kontaktträger, der zwischen betätigten und nicht betätigten Positionen bewegbar ist, ein elektromagnetisches Mittel zum Bewegen des bewegbaren Kontaktträgers, wobei die bewegbaren Kontaktträger Endteile umfassen, die in im wesentlichen parallelen Bewegungsbahnen bewegbar sind, die mechanische Verrastung und die Endteile, die der mechanischen Verrastung benachbart sind, auf einer longitudinalen Achse im wesentlichen ausgerichtet sind, die mechanische Verrastung in dem Raum zwischen dem bewegbaren Kontaktaufbau vorliegt und einen Körper mit entgegengesetzten Endoberflächen, entgegengesetzten Seitenoberflächen und oberen und unteren Oberflächen aufweist. Die obere Oberfläche umfaßt ein Paar von abgeschrägten Oberflächen, wobei eine abgeschrägte Oberfläche mit dem bewegbaren Kontaktträger der einen Regelvorrichtung in Eingriff treten kann, und die andere abgeschrägte Oberfläche mit dem bewegbaren Kontaktträger der anderen Steuervorrichtung in Eingriff treten kann, und die mechanische Verrastung längs der longitudinalen Achse von dem Endteil eines bewegbaren Kontaktträgers in den Bewegungspfad des anderen Endteils auf eine vorherige entsprechende Bewegung des einen bewegbaren Kontaktträgers hin bewegbar ist.

Neben diesen vorbekannten Schaltsystemanordnungen sind Mikroschalter in zahlreichen Ausführungen bekannt, wobei stets das Problem besteht, ein sicheres Arbeiten zu gewährleisten, d.h. einerseits die zu schaltenden elektrischen Kontakte ausreichend voneinander elektrisch zu isolieren, sowie einen ausreichenden Schaltweg zur Verfügung zu stellen und andererseits eine kompakte Bauweise zu garantieren.

Das Ziel der Erfindung besteht darin, einen Mikroschalter der eingangs genannten Art zu schaffen, der bei vergleichsweise groß dimensionierten Kontakten und elektrischen Leitern besonders kompakt aufgebaut ist, ohne daß eine Kurzschlußgefahr zwischen voneinander zu isolierenden elektrisch leitenden Elementen besteht. Der Mikroschalter soll außerdem in Relation zu den geringen baulichen Abmessungen einen vergleichsweise großen Schaltweg aufweisen und besonders wirtschaftlich und einfach montiert und ggff. auch demontiert werden können. Die einzelnen isolierenden Bauelemente sollen aus Kunststoff nach wirtschaftlichem Herstellungsverfahren z.B. im Spritzgußverfahren herstellbar sein.

Zur Lösung dieser Aufgabe sind die Merkmale der kennzeichnenden Teile der Ansprüche 1 und 10 vorgesehen.

Durch die Anordnung der gehäusefesten Metallstreifen in bzw. an einem isolierenden Abstandshalter wird auf besonders sichere Weise gewährleistet, daß der einmal konstruktiv festgelegte Abstand zwischen voneinander isoliert anzuordnenden Metallstreifen sicher aufrechterhalten bleibt. Durch die Integration einerseits der Kontaktbrücke in den Schaltschieber und der Metallstreifen in den Abstandshalter wird so eine besonders kompakte Bauweise bei vergleichsweise großem Schaltweg gewährleistet.

Vorteilhafte Weiterbildungen der Erfindung sind durch die Unteransprüche gekennzeichnet.

Durch die Maßnahmen des Anspruches 2 wird ohne Vergrößerung der baulichen Abmessungen eine besonders gute Linearführung des Schaltschiebers gewährleistet.

Einer exakten Linearführung des Schaltschiebers dienen auch die Maßnahmen des Anspruches 3, wobei hierdurch gleichzeitig der erforderliche Platz für die Unterbringung der Kontaktbrücke geschaffen wird. Die Anordnung der Rückstellfeder ermöglicht dabei die Ausbildung des Mikroschalters als Taster, welcher normalerweise eine die beiden oberen Kontakte verbindende Ruhelage und eine durch Hinunterdrücken gegen Federkraft herbeigeführte Arbeitslage aufweist.

Durch die bauliche Ausführungsform nach Anspruch 6 wird einerseits eine besonders kompakte Anordnung erzielt und andererseits die erforderliche elektrische Isolierung zwischen den verschiedenen Metallstreifen in besonders sicherer Weise gewährleistet. Aufgrund der Maßnahmen dieses Anspruches braucht auch die Stützwand nicht übermäßig stark dimensioniert zu sein, da sie sich insbesondere in Verbindung mit den Merkmalen des Anspruches 7 sowohl vorn als auch hinten an anderen Bauelementen abstützen kann.

Aufgrund der Anordnung der Stützwand nach Anspruch 7 kann diese zusammen mit den Blockteilen als ein einstückiges Spritzgußteil verwirklicht werden. Besonders vorteilhaft ist es, wenn nach diesem Anspruch die Vorderwand als ein Deckel ausgebildet ist, so daß bei abgenommenem Deckel das Gehäuseinnere von außen voll zugänglich ist, was eine besonders einfache und wirtschaftliche Montage ermöglicht. Durch die Ausbildung der Nuten nach Anspruch 8 sind die Metallstreifen versenkt im Abstandshalter angeordnet, so daß die Kombination aus Abstandshalter und Metallstreifen in besonders kompakter Weise im Gehäuse untergebracht werden kann und eine unverrückbare Halterung der Metallstreifen gewährleistet ist. Die Öffnungen nach diesem Anspruch sind so groß, daß bei der Montage die Metallstreifen mit den Anschlußkontakten problemlos von innen hindurchgeführt werden können. Durch geeignete Ausbildung der Metallstreifen und geeignete Vorsprünge am Deckel sind die Öffnungen nach dem Zusammenbau praktisch verschlossen. Weiter ist es zweckmäßig, wenn die Metallstreifen ohne zusätzliche Befestigungsmittel einfach durch geeignetes Verklemmen zwischen den einzelnen Bauteilen gehalten werden. In analoger Weise wird auch der Abstandshalter durch Klemmen im Gehäuse gehalten.

Ein bevorzugtes Montageverfahren ist durch Anspruch 10 gekennzeichnet. Gegebenenfalls kann nach Abnehmen der als Dekkel ausgebildeten Vorderwand auch eine Demontage in umgekehrter Richtung erfolgen.

Die Erfindung wird im folgenden beispielsweise anhand der Zeichnung beschrieben; in dieser zeigt:
- Fig. 1: eine teilweise geschnittene Seitenansicht einer bevorzugten Ausführungsform eines erfindungsgemäßen Mikroschalters, wobei der Schnitt nach Linie I-I in Fig.2 gelegt ist,
- Fig. 2: einen Schnitt nach Linie II-II in Fig. 1,
- Fig. 3: eine Vorderansicht des Gehäuses,
- Fig. 4: einen Schnitt nach Linie IV-IV in Fig. 3,
- Fig. 5: einen Schnitt nach Linie V-V in Fig. 3,
- Fig. 6: einen Schnitt nach Linie VI-VI in Fig. 3,
- Fig. 7: eine Vorderansicht des bei dem Mikroschalter verwendeten Abstandshalters,
- Fig. 8: eine Draufsicht des erfindungsgemäßen Abstandshalters,
- Fig. 9: eine teilweise geschnittene Seitenansicht des Abstandshalters,
- Fig. 10: eine Vorderansicht des erfindungsgemäßen Schaltschiebers,
- Fig. 11: eine Seitenansicht des Schaltschiebers,
- Fig.12: eine Vorderansicht des zur Fixierung der Kontaktbrücke im Schaltschieber nach den Fig. 10, 11 vorgesehenen Klemmstücks,
- Fig.13: eine Seitenansicht des Gegenstandes der Fig. 12,
- Fig. 14: eine Rückansicht der auf das Gehäuse aufzusetzenden Vorderwand,
- Fig. 15: eine Seitenansicht des Gegenstandes der Fig.14,
- Fig. 16: einen Schnitt nach Linie XVI-XVI in Fig. 14 und
- Fig. 17: einen Schnitt nach Linie XVII-XVII in Fig. 14.

Nach den Fig.1 bis 6 weist der erfindungsgemäße Mikroschalter ein quaderförmiges Gehäuse 11 auf, in dessen Oberwand 13 eine nach vorn offene bis zur Rückwand 38 durchgehende schlitzförmige Öffnung 12 vorgesehen ist. In dieser Öffnung 12 ist gemäß den Fig. 2, 3 ein in den Fig. 10, 11 im einzelnen dargestellter stabförmiger Schaltschieber 14 im Gleitsitz angeordnet, der in seinem unteren Bereich eine stufenförmig nach vorn vorspringende blockartige Erweiterung 14' besitzt.

Diese blockartige Erweiterung 14' ist mit einem nach unten offenen querverlaufenden Aufnahmekanal 51 versehen, in den eine aus einem steifen Metallstab bestehende Kontaktbrücke 27 (Fig. 1,2) klemmend eingesetzt ist. Nach dem Einsetzen der Kontaktbrücke 27 wird von unten in den Aufnahmekanal 51 ein Klemmstück 48 nach den Fig. 12, 13 eingeschnappt, welches zwei seitliche Führungsbereiche 48' und oben einen schmalen Mittelbereich 48'' aufweist, von dem aus sich zwischen den Führungsbereichen 48' ein Federführungszapfen 48''' nach unten erstreckt. Eine federnde Schnappnase 48'''' wirkt mit einer entsprechenden Ausnehmung 14'' (Fig. 10,11) in der Vorderwand der Erweiterung 14' zusammen.

Die Führungsbereiche 48' sind im Gleit- oder Paßsitz innerhalb des Aufnahmekanals 51 angeordnet, und nach Einschnappen der Schnappnase 48'''' in die Ausnehmungen 14'' ist die zuvor in den Aufnahmekanal 51 eingelegte Kontaktbrücke 27 einwandfrei fixiert. Gegebenenfalls können noch formschlüssige, nicht dargestellte Haltemittel zwischen der Kontaktbrücke 27 und dem Schaltschieber 14 und/oder dem Klemmstück 48 vorgesehen sein, die eine Verschiebung der Kontaktbrücke in ihrer Längsrichtung verhindern.

Auf den Federführungszapfen 48''' wird die in den Fig.1 und 2 zu erkennende Schraubenfeder 45 aufgesetzt, welche sich bis zum Boden 44 des Gehäuses 11 erstreckt und dort abgestützt ist. Die Feder 45 spannt den Schaltschieber 14 in seine obere Endlage vor.

An den Enden der sich nach Fig.2 vom Schaltschieber 14 nach beiden Seiten erstreckenden metallischen Kontaktbrücke 27 sind aus oberen und unteren Kontakten 15, 16 bzw. 17, 18 bestehende Kontaktpaare angeordnet. Die Kontakte 15, 16 bzw. 17, 18 sind mit darüber bzw. darunter befindlichen Gegenkontakten 23, 24 bzw. 25, 26 ausgerichtet, die an den Enden von steifen Metallstreifen 29, 28 bzw. 31, 30 ausgebildet sind, welche ihrerseits in einen Abstandshalter 32 aus Kunststoff eingebettet sind, der nach Fig. 1,7 und 8 aus zwei seitlichen unteren Blockteilen 32' und einer diese einstückig verbindenden vorderen, sich nach oben etwa bis zur Höhe der oberen Gegenkontakte 23, 25 erstreckenden Stützwand 32" besteht.

In dem Gehäuse 11 sind nach den Fig. 1 und 2 zwei verschiedene Sorten von Metallstreifen untergebracht.

Die die unteren Kontakte 24, 26 tragenden und im Abstand nebeneinander parallel angeordneten Metallstreifen 28,30 besitzen einen der Kontaktbrücke 27 zugewandten Kontakthaltebereich 28', 30', der in einer Metallstreifen-Aufnahmenut 49 des Blockteils 32' des Kunststoff-Abstandshalters 32 formschlüssig und versenkt untergebracht ist. Ein davon vorzugsweise rechtwinklig nach unten abzweigender, sich parallel zur Rückwand 38 des Gehäuses 11 erstreckender Verbindungsbereich 28", 30" (Fig.2) verläuft in einer Fortsetzung der Nut 49 nach unten, um dann unten in einen im Bereich des Bodens 44 nach hinten abgewinkelten Durchführungsbereich 28"', 30"' überzugehen, der durch eine Öffnung 34 in der Rückwand 38 hindurchgeführt ist. Es folgt dann ein schräg nach unten verlaufender Anschlußkontaktbereich 28"", 30"", der unter einem Winkel von etwa 30° zur Senkrechten verläuft und an welchem die Anschlußkontakte 19, 21 angebracht sind.

Die andere Sorte von Metallstreifen 29, 31, die die Gegenkontakte 23, 25 tragen, weisen einen oberhalb der Kontaktbrücke 27 angeordneten horizontalen Kontakthaltebereich 29', 31' auf, von welchen sich nahe der Vorderwand 43 ein rechtwinklig nach unten abgebogener Verbindungsbereich 29'' erstreckt, der in vorderen Metallstreifen-Aufnahmenuten 49 (Fig.8) der Stützwand 32'' versenkt angeordnet ist. Die Stützwand 32'' und die darin eingebetteten Verbindungsbereiche der Metallstreifen 29, 31 werden von vorn durch die Vorderwand 43 gehalten.

Im Bereich des Bodens 44 sind die Metallstreifen 29, 31 unter 90° nach hinten abgewinkelt (29''' in Fig.1), um dann durch Durchtrittsöffnungen 35 bzw. 37 im Boden 44 des Gehäuses 11 nach unten in einen Durchtrittsbereich 29'''' überzugehen, an den ein parallel zu den Bereichen 28'''', 30'''' abgewinkelter Anschlußkontakt-Tragbereich 29''''' anschließt. Dort sind die Anschlußkontakte 20, 22 angebracht.

Die Öffnungen 35 sind gemäß Fig. 4 nach vorne offen, wodurch eine einfache Montage der Metallstreifen 29, 31 gewährleistet wird.

An der Rückseite des Schaltschiebers 14 ist nach den Fig.10 und 11 im unteren Bereich eine vertikale Nut 39 vorgesehen, in welche eine von der Rückwand 38 nach innen vorspringende Führungsrippe bzw. -feder 40 im Gleitsitz eingreift.

Nach den Fig. 1 und 14 bis 17 ist die Vorderwand 43 als ein aufklipsbarer Deckel ausgebildet, der oben an den Seiten und unten in der Mitte (Fig. 14) sich zur Rückwand hin erstrekkende federnde Schnappvorsprünge 46 aufweist, die mit dazu komplementären Schnappvertiefungen 46' an der Ober- bzw. Unterseite des Gehäuses 11 (Fig.3) zusammenwirken, und zwar derart, daß der aufgeschnappte Deckel nicht nur fest mit dem Gehäuse 11 verbunden ist, sondern dabei auch die eingesetzten Bauteile unverrückbar festhält.

Der Deckel weist nach den Fig.14, 15, 16 oben einen Führungsvorsprung 50 auf, der sich beim Aufsetzen des Deckels passend in die schlitzartige Öffnung 12 des Gehäuses (Fig.3,5) einschiebt, und zwar so tief, daß er mit seiner hinteren Fläche 33 an der Vorderfläche 41 des in die Öffnung 12 eingesetzten Schaltschieber 14 führend anliegt.

Des weiteren ist der Deckel hinten an beiden Seiten unten mit weiteren Führungsvorsprüngen 50' versehen, die beim Aufsetzen der Vorderwand 43 auf das Gehäuse 11 passend in die nach vorne offenen Öffnungen 35 eintreten und an den Bereichen 29'''' (31'''') der Metallstreifen 29, 31 anliegen, um dadurch die Metallstreifen 29, 31 im unteren Bereich sicher zu halten.

Montage und Funktion des beschriebenen Mikroschalters sind wie folgt:
Die Montage geht so vor sich, daß zunächst bei abgenommener Vorderwand die beiden kurzen und niedrigen Metallstreifen 28, 31 von vorn in das Gehäuse 11 eingesetzt werden, wobei die Anschlußkontakte 19, 21 mit den zugehörigen Abschnitten 28'''' bzw. 30'''' durch die entsprechend groß und gemäß der Zeichnung ausgebildeten Öffnungen 34, 35 hindurchgeführt werden, bis die Position nach Fig. 1 erreicht ist. Anschließend wird dann ebenfalls durch die offene Vorderseite des Gehäuses 11 der Schaltschieber 14 von vorne in die aus Fig.1 ersichtliche Position gebracht, nachdem zuvor jedoch schon die Kontaktbrücke 27 in der oben beschriebenen Weise montiert worden war. Auch die Rückstellfeder 45 wird hierbei mit in das Gehäuse 11 gebracht und vorgespannt.

Anschließend wird dann ebenfalls von der offenen Seite des Gehäuses 11 her der Abstandshalter 32 eingesetzt, wobei er die Schenkel 28', 28'' bzw. 30', 30'' in den dafür vorgesehenen Nuten 49 aufnimmt und dadurch die Metallstreifen 28,30 entsprechend fixiert.

Nunmehr werden ebenfalls durch die offene Vorderseite des Gehäuses 11 die langen und hohen Metallstreifen 29, 31 eingesetzt und in die aus den Fig. 1 und 2 ersichtliche Position gebracht, wobei sie in die vorderen und unteren Nuten 49 des Kunststoff-Abstandshalters 32 eingebettet werden.

Nunmehr muß lediglich noch die als Deckel ausgebildete Vorderwand 43 in die aus Fig. 1 ersichtliche Position auf das Gehäuse 11 aufgesetzt und eingeschnappt werden, um sämtliche Einzelteile des Mikroschalters sicher aneinander zu fixieren, wobei jedoch die Gleitfähigkeit des Schaltschiebers 14 erhalten bleibt.

Die Feder 45 drückt den Schaltschieber 14 in die aus den Fig.1 und 2 ersichtliche obere Position, wo die beweglichen Kontakte 15, 17 mit den Gegenkontakten 23, 25 in elektrischer Berührung stehen. Wird nun der Schaltschieber 14 in Richtung des Pfeiles 42 nach unten gedrückt, so heben die beweglichen Kontakte 15, 17 von den Gegenkontakten 23, 25 ab, und es kommen nach Überwindung des Schaltweges die beweglichen Kontakte 16, 18 mit den unteren Gegenkontakten 24, 26 in elektrischen Kontakt. Hierbei wird die Rückstellfeder 45 zusammengedrückt.

Nach Loslassen des Schaltschiebers 42 bewegt sich dieser aufgrund der Wirkung der Feder 45 wieder in die in der Zeichnung dargestellte obere Position.

Durch Abnehmen der Vorderwand 43, was beispielsweise durch Zurückdrücken der Schnappnasen 46 mittels eines geeigneten Werkzeuges erfolgen kann, kann der Mikroschalter auch jederzeit problemlos wieder demontiert werden.

Von besonderer Bedeutung ist, daß die Metallstreifen 28,29, 30,31 dort, wo sie am Abstandshalter 32 anliegen, in den Nuten 49 versenkt angeordnet sind. Durch die Integration der Kontaktbrücke 27 in den Schaltschieber 14 ist eine geringe Bauhöhe möglich. Die unter 45° ±30° nach unten weisenden Bereiche 28"", 30"", 29""' (31""') ermöglichen eine Anordnung des Mikroschalters in einem entsprechend vorgegebenen Radius.

## Patentansprüche

1. Mikroschalter mit einem isolierenden Gehäuse (11) und einem durch eine Öffnung (12) in einer Wand (13) des Gehäuses (11) beweglich und vorzugsweise gleitend hindurchgeführten isolierenden Schaltschieber (14), mit dessen sich innerhalb des Gehäuses (11) befindlichem Endbereich (14') metallische Kontakte (15, 16, 17, 18) über eine metallische Kontaktbrücke (27) fest verbunden sind, die mit mit durch eine Wand (38, 44) des Gehäuses (11) nach außen geführten Anschlußkontakten (19, 20, 21, 22) verbundenen gehäusefesten Gegenkontakten (23, 24, 25, 26) zusammenwirken,
wobei
in den sich innerhalb des Gehäuses (11) befindlichen Endbereich (14') des Schaltschiebers (14) die sich quer zur Bewegungsrichtung des Schaltschiebers (14) erstreckende, die Kontakte (15, 16, 17, 18) tragende Kontaktbrücke (27) integriert ist und die mit der Kontaktbrücke (27) zusammenwirkenden gehäusefesten Gegenkontakte (23, 24, 25, 26) jeweils an steifen Metallstreifen (28, 29, 30, 31) ausgebildet sind, die durch Öffnungen (34, 35, 36, 37) im Gehäuse (11) zu den äußeren Anschlußkontakten (19, 20, 21, 22) geführt sind,
dadurch gekennzeichnet daß,
die steifen Metallstreifen (28,29,30,31) in ein und denselben isolierenden Abstandshalter eingebettet sind.

2. Mikroschalter nach Anspruch 1,
dadurch gekennzeichnet,
daß der Schaltschieber (14) sich im wesentlichen in der Mitte der Kontaktbrücke (27) befindet und sich parallel zur Rückwand (38) des Gehäuses (11) erstreckt sowie vorzugsweise gleitend an ihr anliegt und/oder zwecks seitlicher Führung des Schaltschiebers (14) zwischen der Rückwand (38) und dem Endbereich (14') des Schaltschiebers (14) eine Nut(39)-Feder(40)-Verbindung vorgesehen ist und/oder der Schaltschieber (14) mit seiner von der Rückwand (38) abgewandten vorzugsweise ebenen Fläche (41) an einer oben von der Vorderwand (43) des Gehäuses (11) nach hinten vorstehenden Anschlagfläche (33) geführt ist.

3. Mikroschalter nach einem der vorhergehenden Ansprüche,
dadurch gekennzeichnet,
daß der im wesentlichen stabförmige Schieber (14) innerhalb des Gehäuses (11) insbesondere zur Vorderwand (43) hin eine vorzugsweise stufenartige und den Endbereich (14') bildende quaderartige Erweiterung aufweist, in der die Kontaktbrücke (27) untergebracht ist und/oder zwischen dem Endbereich (14') und dem Boden (44) des Gehäuses (11) eine Rückstellfeder (45) vorgesehen ist und/oder der Schaltschieber (14) insbesondere in der Erweiterung (14') eine zumindest im wesentlichen parallel zur Rückwand (38) verlaufende, nach unten und zu den Seiten offene Nut (51) aufweist, in welcher die ebenfalls zumindest im wesentlichen parallel zur Rückwand (38) verlaufende Kontaktbrücke (27) untergebracht, vorzugsweise eingeklemmt ist.

4. Mikroschalter nach Anspruch 3,
dadurch gekennzeichnet,
daß auch der obere Endbereich der Rückstellfeder (45) in der Nut (47) geführt untergebracht ist.

5. Mikroschalter nach Anspruch 3 oder 4,
dadurch gekennzeichnet,
daß zur Halterung der Kontaktbrücke (27) von unten ein Klemmstück (48) in die Nut (47) eingesetzt, insbesondere eingeschnappt ist, welches gleichzeitig das obere Widerlager für die Rückstellfeder (45) bildet, wobei insbesondere das Klemmstück (48) der Tiefe der Nut (47) angepaßte seitliche Führungsbereiche (48') und oben einen der Federaufnahme dienenden Mittelbereich (48'') aufweist, an dem vorzugsweise ein Federführungszapfen (48''') angeformt ist.

6. Mikroschalter nach einem der vorhergehenden Ansprüche,
dadurch gekennzeichnet,
daß der Abstandshalter (32) auf einer Seite vorzugsweise der hinteren Seite die Metallstreifen (28, 30) der bei der einen Schaltstellung vorzugsweise der unteren Schaltstellung des Schaltschiebers (14) von der Kontaktbrücke (27) beaufschlagten Gegenkontakte (24,26) und auf der entgegengesetzten Seite vorzugsweise der vorderen Seite die Metallstreifen (29, 31) der bei der anderen Schaltstellung vorzugsweise der oberen Schaltstellung des Schaltschiebers (14) von der Kontaktbrücke (27) beaufschlagten Gegenkontakte (23, 25) vorzugsweise in der Metallstreifenform entsprechend geformten Metallstreifenaufnahme-Nuten (49) trägt, wobei insbesondere die Metallstreifen (28, 29; 30, 31) der jeweils dem gleichen Bereich der Kontaktbrücke (27) gegenüberliegenden Gegenkontakte (23, 24; 25, 26) vorzugsweise rechtwinklig um gegenüberliegende Seiten von Blockteilen (32') des Abstandshalters (32) zu im unteren Bereich des Gehäuses (11) vorgesehenen Anschlußkontakten (19, 20; 21, 22) geführt sind, wobei die Länge der Metallstreifen (28, 29; 30, 31) gewählt ist, daß die verschiedenen Metallstreifen (28, 29; 30, 31) überall einen für die elektrische Isolierung ausreichenden Mindestabstand aufweisen, und wobei bevorzugt weiter jeweils ein Gegenkontakt (24, 26) unterhalb der Kontaktbrücke (27) im Bereich des Blockteils (32') am dort angeordneten Metallstreifen (28, 30) und der zugeordnete Gegenkontakt (23, 25) auf der entgegengesetzten Seite der Kontaktbrücke (27) an dem dorthin geführten zugeordneten Metallstreifen (29, 31) vorgesehen ist, welche vorzugsweise in einer sich von den Blockteilen (32') in Richtung zu den betreffenden Gegenkontakten (23, 25) erstreckenden, vor dem Schaltschieber (14) angeordneten Stützwand (32'') gehalten sind, und zwar vorzugsweise ebenfalls in den der Metallstreifenform entsprechend geformten Nuten (49), und insbesondere die Stützwand (32'') sich auch an der Vorderwand (43) des Gehäuses (11) abstützt.

7. Mikroschalter nach Anspruch 6,
dadurch gekennzeichnet,
daß der untere Endbereich (14') des Schaltschiebers (14) sich mit seiner Vorderseite an der Stützwand (43) gleitend abstützt und/oder die Stützwand (32'') sich zwischen den Blockteilen (32') erstreckt und diese verbindet sowie vorzugsweise mit diesen einstückig ist und/oder die Vorderwand (43) ein vom Gehäuse (11) getrenntes Bauteil ist und erst nach der Montage der Einzelteile vorzugsweise durch Aufklipsen am Gehäuse (11) befestigt wird, wobei zweckmäßigerweise die Durchtrittsöffnung (12) für den Schaltschieber (14) in der Oberwand (13) nach vorne offen ist und die Vorderwand (43) vorzugsweise einen diese Öffnung (12) bis zum Schaltschieber (14) verschließenden Vorsprung (50) trägt.

8. Mikroschalter nach einem der vorhergehenden Ansprüche,
dadurch gekennzeichnet,
daß die Tiefe der Metallstreifenaufnahme-Nuten (49) im wesentlichen gleich der Dicke der Metallstreifen (28, 29, 30, 31) ist, derart, daß die Metallstreifen in den Nuten (49) versenkt angeordnet sind, und/oder im Boden (44) und gegebenenfalls auch im unteren Bereich der Rückwand (38) durchgehende Öffnungen (34, 35, 36, 37) vorgesehen sind, durch welche von der Innenseite des Gehäuses (11) her bei abgenommener Vorderwand (43) die Anschlußkontakte (19, 20, 21, 22) der Metallstreifen (28,29,30,31) nach außen geführt werden, wobei die Metallstreifen (28,29,30,31) in ihre Sollposition gelangen und/oder die Metallstreifen (28,29,30,31) zwischen dem Gehäuse (11) und der Vorderwand (43) desselben einerseits und dem Abstandshalter (32) andererseits sowie der Abstandshalter (32) zwischen der Vorderwand (43) und der Rückwand (38) des Gehäuses (11) festgehalten ist.

9. Mikroschalter nach einem der vorhergehenden Ansprüche, dadurch gekennzeichnet,
daß die metallische Kontaktbrücke (27) sich vom Schaltschieber (24) symmetrisch nach beiden Seiten erstreckt und dort jeweils aus oberen und unteren Kontakten (15,16; 17,18) bestehende Kontaktpaare trägt und daß der Abstandshalter (32) in vertikaler Ausrichtung mit den vorgenannten Kontaktpaaren zwei Blockteile (32') aufweist und/oder die Metallstreifen (28, 30) der von der Eintrittsöffnung (12) des Schaltschiebers (14) abgewandten Gegenkontakte (24, 26) einen der Kontaktbrücke (27) zugewandten Kontakthaltebereich (28', 30'), der in einer oberen Nut (49) des zugeordneten Blockteils (32') des Abstandshalters (32) liegt und die betreffenden Gegenkontakte (24, 26) trägt, eine davon vorzugsweise rechtwinklig nach unten abzweigenden, sich parallel zur Rückwand (38) erstreckenden Verbindungsbereich (28'', 30''), der in einer Nut (49) in der Rückseite des Abstandshalters (32) liegt, einen vorzugsweise im Bereich des Bodens (44) nach hinten abgewinkelten Durchführungsbereich (28''', 30'''), der durch die Öffnung (34) in der Rückwand geführt ist, und einen Anschlußkontaktbereich (28'''', 30'''') aufweist, der vorzugsweise unter 45° ± 30° zur Bewegungsrichtung (42) bzw. der Rückwand (38) verläuft, und/oder daß die Metallstreifen (29, 31) der der Eintrittsöffnung (12) des Schaltschiebers (14) zugewandten Gegenkontakte (23, 25) einen der Kontaktbrücke (27) zugewandten Kontakthaltebereich (29', 31'), der die Gegenkontakte (23, 25) trägt, einen davon vorzugsweise rechtwinklig zum Boden (44) hin abzweigenden Verbindungsbereich (29"), der vorzugsweise in einer vorderen vertikalen Nut (49) der Stützwand (32") des Abstandshalters (32) verläuft und an der Rückseite der Vorderwand (43) anliegt, einen am Boden vorzugsweise unter 90° nach unten abgewinkelten Verbindungsbereich (29"'), der ebenfalls in einer Nut (49) versenkt angeordnet ist und einen anschließend nach unten sich durch die Öffnung (35) im Boden (44) erstrekkenden Durchtrittsbereich (29"") aufweist, der außerhalb des Gehäuses in den Anschlußkontakttragbereich (29""') übergeht.

10. Verfahren zur Montage eines Mikroschalters mit einem isolierenden Gehäuse (11) und einem durch eine Öffnung (12) in einer Wand (13) des Gehäuses (11) beweglich und vorzugsweise gleitend hindurchgeführten isolierenden Schaltschieber (14), mit dessen sich innerhalb des Gehäuses (11) befindlichem Endbereich (14') metallische Kontakte (15, 16, 17, 18) über eine metallische Kontaktbrücke (27) fest verbunden sind, die mit mit durch eine Wand (38, 44) des Gehäuses (11) nach außen geführten Anschlußkontakten (19, 20, 21, 22) verbundenen gehäusefesten Gegenkontakten (23, 24, 25, 26) zusammenwirken, und wobei in den sich innerhalb des Gehäuses (11) befindlichen Endbereich (14') des Schaltschiebers (14) die sich quer zur Bewegungsrichtung des Schaltschiebers (14) erstreckende, die Kontakte (15, 16, 17, 18) tragende Kontaktbrücke (27) integriert ist und die mit der Kontaktbrücke (27) zusammenwirkenden gehäusefesten Gegenkontakte (23, 24, 25, 26) jeweils an steifen Metallstreifen (28, 29, 30, 31) ausgebildet sind, die durch Öffnungen (34, 35, 36, 37) im Gehäuse (11) zu den äußeren Anschlußkontakten (19, 20, 21, 22) geführt sind, und wobei die steifen Metallstreifen (28, 29, 30, 31) in ein und denselben isolierenden Abstandshalter (32) eingebettet sind,
dadurch **gekennzeichnet**,
daß zunächst die beiden unteren hinteren Metallstreifen (28, 30) in das vorn offene Gehäuse (11) eingesetzt werden, daß dann der Schaltschieber (14) mit der Kontaktbrücke (27) und der Rückstellfeder (45) eingesetzt wird, daß dann von vorne her der Abstandshalter (32) in das Gehäuse (11) eingefügt wird und daß schließlich die vorderen und nach oben führenden Metallstreifen (29, 31) in die zu diesem Zweck nach vorn offenen Öffnungen (35, 37) im Boden (44) eingesetzt werden, worauf schließlich die Vorderwand (43) zur Fixierung sämtlicher Bauelemente auf das Gehäuse (11) aufgeklipst wird.

## Claims

1. Microswitch comprising an insulating housing (11) and a insulating switch slider (14) which is moveably and preferably slidingly guided through an opening (12) in wall (13) of the housing (11) with metallic contacts (15, 16, 17, 18) being fixedly connected via a metallic contact bridge (27) with the end region (14') of the switch slider (14) located within the housing (11) and with the metallic contacts cooperating with counter-contacts (23, 24, 25, 26) fixed relative to the housing and connected to connection contacts (19, 20, 21, 22) which are led outwardly through a wall (38, 44) of the housing (11), wherein the contact bridge (27) which carries the contacts (15, 16, 17, 18) and which extends transversely to the direction of movement of the switch slider (14) is integrated into the end region (14') of the switch slider (14) located within the housing 811) and wherein the counter-contacts (23, 24, 25, 26) which are fixed relative to the housing and cooperate with the contact bridge (27) are respectively formed on metal strips (28, 29, 30, 31) which are guided through openings (34, 35, 36, 37) in the housing (11) to the external connection contacts (19, 20, 21, 22), characterised in that the stiff metal strips (28, 29, 30, 31) are embedded in one and the same insulating spacer.

2. Microswitch in accordance with claim 1, characterised in that the switch slider (14) is located substantially in the middle of the contact bridge (27) and extends parallel to the rear wall (38) of the housing (11) and also preferably slidingly contacts the rear wall and/or is provided with a tongue (39) and groove (40) connection between the rear wall (38) and the end region (14') of the switch slider (14) for the purpose of lateral guidance of the switch slider (14) and/or the switch slider (14) is guided with its preferably planar surface (41) remote from the rear wall (38) on an abutment surface (33) projecting rearwardly at the top from the front wall (43) of the housing (11).

3. Microswitch in accordance with one of the preceding claims, characterised in that the essentially bar-like slider (14) has, within the housing (11) and in particular towards the front wall (43), a preferably steplike broadened portion, having the shape of a parallelepiped and forming the end region (14') in which the contact bridge (27) is accommodated; and/or in that a resetting spring (45) is provided between the end region (14') and the base (44) of the housing (11); and/or in that the switch slider (14) has a groove (51), in particular in the broadened portion (14'), which extends at least substantially parallel to the rear wall (38), is open downwardly and to the sides and in which the contact bridge (27), which likewise extends at least substantially parallel to the rear wall (38) is accommodated and preferably clamped.

4. Microswitch in accordance with claim 3, characterised in that the upper region of the resetting spring (45) is also guidedly accommodated in the groove (47).

5. Microswitch in accordance with claim 3 or claim 4, characterised in that for the holding of the contact bridge (27) a clamping piece (48) is set into the groove (47) from below, in particular snapped into the groove, and simultaneously forms the upper abutment for the resetting spring (45), with the clamping piece (48) having lateral guide regions (48') matched to the depth of the groove (47) and a central region (48") at the top which serves to receive the spring and on which a spring guiding spigot (48"') is preferably formed.

6. Microswitch in accordance with one of the preceding claims, characterised in that the spacer (32) carries the metal strips (28, 30) of the counter-contacts (24, 26) which are acted on at one side, preferably at the rear side, by the contact bridge (27) in the one switch position, preferably the lower switch position of the switch slider (14) and carries the metal strips (29, 31) of the counter-contacts (23, 25) which are acted on by the contact bridge (27) in the other switch position, preferably the upper switch position of the switch slider (14) at the opposite side, preferably at the front side, preferably in metal strip receiving grooves (49) formed in accordance with the shape of the metal strips, wherein the metal strips (28, 29; 30, 31) of the counter-contacts (23, 24; 25, 26), which respectively lie opposite to the same region of the contact bridge (27), are in particular preferably led in right angles around opposite sides of block parts (32') of the spacer (32) to connection contacts (19, 20; 21, 22) provided in the lower region of the housing (11), with the length of the metal strips (28, 29; 30, 31) being selected so that the different metal strips (28, 29; 30, 31) have everywhere an adequate minimum spacing for the electrical insulation, and wherein preferably in each case a counter-contact (24, 26) is further provided beneath the contact bridge (27) in the region of the block part (32') at the metal strip (28, 30) arranged there and the associated counter-contact (23, 25) is provided at the opposite side of the contact bridge (27) at the associated metal strip (29, 31) which is led to teh contact bridge (27), the metal strips being preferably held in a support wall (32") arranged in front of the switch slider (14) and extending from the block parts (32') in the direction towards the respective counter contacts (23, 25), and indeed preferably likewise in the grooves (49) formed in correspondence with the metal strip shape, and in that the support wall (32") in particular is also braced against the front wall (43) of the housing (11).

7. Microswitch in accordance with claim 6, characterised in that the lower end region (14') of the switch slider (14) is slidingly supported with its front side at the support wall (43) and/or the support wall (32") extends between the block parts (32') and connects the latter, and is also preferably in one piece with the latter, and/or in that the front wall (43) is a component separate from the housing (11) and is first secured after the assembly of the individual parts, preferably by clipping it onto the housing (11), with the through-opening (12) for the switch slider (14) in the upper wall (13) expediently being open towards the front and with the front wall (43) preferably carrying a projection (50) which closes this opening (12) up to the switch slider (14).

8. Microswitch in accordance with one of the preceding claims, characterised in that the depth of the metal strip receiving grooves (49) is substantially the same as the thickness of the metal strips (28, 29; 30, 31) in such a way that the metal strips are arranged recessed within the grooves (49) and/or in the base (44) and optionally in that through-openings (34, 35, 36, 37) are also provided in the lower region of the rear wall (38) through which the connection contacts (19, 20, 21, 22) of the metal strips can be led outwardly from the inner side of the housing (11) when the front wall (43) is removed, with the metal strips (28, 29, 30, 31) entering into their intended position and/or the metal strips (28, 29, 30, 31) being fixedly held between the housing (11) and the front wall (43) of the same on the one hand, and the spacer (32) on the other hand, and with the spacer (32) being held between the front wall (43) and the rear wall (38) of the housing (11).

9. Microswitch in accordance with one of the preceding claims, characterised in that the metal contact bridge (27) extends from the switch slider (24) symmetrically to both sides and there carries respective contact pairs, each comprising upper and lower contacts (15, 16; 17, 18); and in that the spacer (32) has two block parts (32') in vertical alignment with the said contact pairs; and/or in that the metal strips (28, 30) of the counter-contacts (24, 26) remote from the entry opening (12) of the switch slider (14) have a contact holding region (28', 30') facing the contact bridge (27) and lying in an upper groove (49) of the associated block part (32') of the spacer (32) and carrying the relevant counter-contacts (24, 26), a connection region (28", 30') which preferably branches off downwardly at right angles therefrom, extends parallel to the rear wall (38), and lies in a groove (49) in the rear side of the spacer (32), a lead out region (28"', 30"') which is angled rearwardly, preferably in the region of the base (44), and is led through the opening (34) in the rear wall, and a connection contact region (28"", 30""), which preferably extends at 45° ± 30° to the direction of movement (42), or the rear wall (38); and/or in that the metal strips (29, 31) of the counter-contacts (23, 25) facing the entry opening (12) of the switch slider (14) have a contact holding region (29', 31') facing the contact bridge (27) and carrying the counter-contacts (23, 25), a connection region (29") which branches off preferably at right angles towards the base (44) and preferably extends in a front vertical groove (49) of the support wall (32") of the spacer (32) and contacts the rear side of the front wall (43), a connection region (29"') which is angled downwardly at the base, preferably at 90°, which is likewise arranged recessed in a groove (49) and a lead out region (29"") which subsequently extends downwardly through the opening (35) in the base (44) and which merges outside of the housing into the connection contact carrying region (29""').

10. Method of assembling a microswitch comprising an insulating housing (11) and a insulating switch slider (14) which is moveably and preferably slidingly guided through an opening (12) in a wall (13) of the housing (11) with metallic contacts (15, 16, 17, 18) being fixedly connected via a metallic contact bridge (27) with the end region (14') of the switch slider (14) located within the housing (11) and with the metallic contacts cooperating with counter-contacts (23, 24, 25, 26) fixed relative to the housing and connected to connection contacts (19, 20, 21, 22) which are led outwardly through a wall (38, 44) of the housing (11), wherein the contact bridge (27) which carries the contacts (15, 16, 17, 18) and which extends transversely to the direction of movement of the switch slider (14) is integrated into the end region (14') of the switch slider (14) located within the housing (11), wherein the counter-contacts (23, 24, 25, 26) which are fixed relative to the housing and cooperate with the contact bridge (27) are respectively formed on stiff metal strips (28, 29, 30, 31) which are guided through openings (34, 35, 36, 37) in the housing (11) to the outer connection contacts (19, 20, 21, 22), and wherein the stiff metal strips (28, 29, 30, 31) are embedded into one and the same insulating spacer (32),
characterised in that the two lower rear metal strips (28, 30) are first inserted into the housing (11) which is open at the front; in that the switch slider (14) with the contact bridge (27) and the resetting spring (45) is then inserted; in that the spacer (32) is then introduced into the housing (11) from the front; and in that, finally, the front and upwardly leading metal strips (29, 31) are inserted into the openings (35, 37) in the base (44) which are open to the front for this purpose, with the front wall (43) finally being clipped onto the housing (11) to fix all components.

## Revendications

1. Micro-commutateur comprenant un boîtier isolant (11) et un coulisseau de commutation isolant (14) mobile à travers une ouverture (12) dans une paroi (13) du boîtier (11) et de préférence avec possibilité de coulissement, et au moyen de la région terminale (14') du coulisseau qui se trouve à l'intérieur du boîtier (11) des contacts métalliques (15, 16, 17, 18) sont fermement reliés via un pont de contact métallique (27), lesdits contacts coopérant avec des contacts opposés (23, 24, 25, 26) solidaires du boîtier et reliés à des contacts de raccordement (19, 20, 21, 22) menés vers l'extérieur à travers une paroi (38, 44) du boîtier (11), dans lequel le pont de contact (27), qui porte les contacts (15, 16, 17, 18) et qui s'étend transversalement à la direction de déplacement du coulisseau de commutation (14), est intégré dans la région terminale (14') située à l'intérieur du boîtier (11), du coulisseau de commutation (14), et les contacts opposés (23, 24, 25, 26), solidaires du boîtier et coopérants avec le pont de contact (27), sont respectivement réalisés sur des bandes de métal rigides (28, 29, 30, 31) qui sont passées à travers des ouvertures (34, 35, 36, 37) dans le boîtier (11) jusqu'aux contacts de raccordement extérieurs (19, 20, 21, 22), caractérisé en ce que les bandes de métal rigides (28, 29, 30, 31) sont noyées dans un seul et même élément d'écartement isolant.

2. Micro-commutateur selon la revendication 1, caractérisé en ce que le coulisseau de commutation (14) se trouve sensiblement au milieu du pont de contact (27) et s'étend parallèlement à la paroi arrière (38) du boîtier (11), et s'appuie également de préférence en coulissement sur celle-ci, et/ou dans le but du guidage latéral du coulisseau de commutation (14) entre la paroi arrière (38) et la zone terminale (14') du coulisseau de commutation (14) il est prévu une liaison à rainure (39)-et-languette (40), et/ou le coulisseau de commutation (14) est guidé par sa surface de préférence plane (41), détournée de la paroi arrière (38), contre une surface de butée (33) qui dépasse vers le haut et vers l'arrière de la paroi avant (43) du boîtier (11).

3. Micro-commutateur selon l'une quelconque des revendications précédentes, caractérisé en ce que le coulisseau (14), sensiblement en forme de barreau, comporte à l'intérieur du boîtier (11) un élargissement de forme carrée, de préférence en forme de gradin vers la paroi avant (43) et formant la région terminale (14'), dans laquelle est logée le pont de contact (27), et/ou en ce qu'il est prévu entre la région terminale (14') et le fond (44) du boîtier (11) un ressort de rappel (45), et/ou en ce que le coulisseau de commutation (14) comporte, en particulier dans l'élargissement (14'), une rainure (51) qui s'étend au moins sensiblement parallèlement à la paroi arrière (38) et ouverte vers le bas et vers les côtés, dans laquelle le pont de contact (27), qui s'étend également au moins sensiblement parallèlement à la paroi arrière (38) est logé, de préférence serré.

4. Micro-commutateur selon la revendication 3, caractérisé en ce que la région terminale supérieure du ressort de rappel (45) est également logée de façon guidée dans la rainure (47).

5. Micro-commutateur selon l'une ou l'autre des revendications 3 et 4, caractérisé en ce que, pour le maintien du pont de contact (27), une pièce de serrage (48) est mise en place, en particulier encliquetée, depuis le bas dans la rainure (47), ladite pièce de serrage formant simultanément l'appui supérieur pour le ressort de rappel (45), et la pièce de serrage comporte en particulier des régions de guidage latérales (48') adaptées à la profondeur de la rainure (47), et sur le dessus une région médiane (48") qui sert à recevoir le ressort, sur laquelle est de préférence formé un tenon de guidage de ressort (48"').

6. Micro-commutateur selon l'une quelconque des revendications précédentes, caractérisé en ce que l'élément d'écartement (32) porte, sur un côté, de préférence le côté arrière, les bandes de métal (28, 30) des contacts opposés (24, 26) qui sont, pour l'une des positions de commutation et de préférence la position de commutation inférieure du coulisseau de commutation (14), sollicités par le pont de contact (27), et sur le côté opposé, de préférence le côté avant, les bandes de métal (29, 31) des contacts opposés (23, 25) qui sont sollicités dans l'autre position de commutation et de préférence la position de commutation supérieure du coulisseau de commutation (14) par le pont de contact (27), de préférence dans des gorges de réception (49) pour les bandes de métal et formées de préférence de manière correspondante à la forme des bandes de métal, et les bandes de métal (28, 29 ; 30, 31) des contacts opposés (23, 24 ; 25, 26) situés respectivement en vis-à-vis de la même région du pont de contact (27) étant en particulier guidées de préférence à angle droit autour de côtés opposés deux parties de blocs (32') de l'élément de d'écartement (32) vers des contacts de raccordement (19, 20 ; 21, 22) prévus dans la région inférieure du boîtier (11), et la longueur des bandes de métal (28, 29 ; 30, 31) étant choisie de manière à ce que les différentes bandes de métal (28, 29 ; 30, 31) présentent partout un écartement minimum qui suffit pour l'isolation électrique, et il est en outre de préférence prévu un contact opposé (24, 26) au-dessous du pont de contact (27) dans la région de la partie de bloc (32') sur la bande de métal agencée à cet endroit (28, 30) et le contact opposé associé (23, 25) étant prévu du côté opposé du pont de contact (27) sur les bandes de métal associées (29, 31) qui sont guidées jusqu'à celui-ci, lesdites bandes de métal étant de préférence tenues dans une paroi de soutien (32") qui s'étend depuis les parties de blocs (32') en direction des contacts opposés concernés (23, 25) et agencée devant le coulisseau de commutation (14), et ce maintien ayant de préférence également lieu dans les gorges (49) formées de manière correspondante à la forme des bandes de métal, et en ce que la paroi de soutien (32") s'appuie en particulier également contre la paroi avant (43) du boîtier (11).

7. Micro-commutateur selon la revendication 6, caractérisé en ce que la région terminale inférieure (14') du coulisseau de commutation (14) s'appuie en coulissement par sa face avant contre la paroi de soutien (43), et/ou la paroi de soutien (32") s'étend entre les parties de blocs (32') et relie ces dernières et est de préférence formée d'une seule pièce avec celles-ci, et/ou la paroi avant (43) est un composant séparé du boîtier (11) et est fixée sur le boîtier (11) uniquement après le montage des pièces individuelles, et de préférence par clipsage, et l'ouverture de passage (12) pour le coulisseau de commutation (14) est judicieusement ouverte vers l'avant dans la paroi supérieure (13), et la paroi avant (43) porte de préférence une saillie (50) qui referme cette ouverture (12) jusqu'au coulisseau de commutation (14).

8. Micro-commutateur selon l'une quelconque des revendications précédentes, caractérisé en ce que la profondeur des gorges de réception (49) pour les bandes de métal est sensiblement égale à l'épaisseur des bandes de métal (28, 29, 30, 31), de telle manière que les bandes de métal sont agencées en renfoncement dans les gorges (49), et/ou en ce qu'il est prévu dans le fond (44) et le cas échéant également dans la région inférieure de la paroi arrière (38) des ouvertures traversantes (34, 35, 36, 37), à travers lesquelles les contacts de raccordement (19, 20, 21, 22) des bandes de métal (28, 29, 30, 31) sont menés vers l'extérieur lorsque la paroi avant (43) est enlevée, et les bandes de métal (28, 29, 30, 31) parviennent dans leur position de consigne, et/ou les bandes de métal (28, 29, 30, 31) sont maintenues entre le boîtier (11) et la paroi avant (43) de celui-ci d'une part et l'élément d'écartement (32) d'autre part, et l'élément d'écartement (32) est maintenu entre la paroi avant (43) et la paroi arrière (38) du boîtier (11).

9. Micro-commutateur selon l'une quelconque des revendications précédentes, caractérisé en ce que le pont de contact métallique (27) s'étend de façon symétrique depuis le coulisseau de commutation (24) vers les deux côtés et porte à cet endroit des paires de contacts respectivement constituées de contacts supérieur et inférieur (15, 16 ; 17, 18), et en ce que l'élément d'écartement (32) comporte deux parties de blocs (32') en alignement vertical avec les paires de contacts précitées, et/ou les bandes de métal (28, 30) des contacts opposés (24, 26) détournés de l'ouverture d'entrée (12) du coulisseau de commutation (14) comportent une région de maintien de contact (28', 30') tournée vers le pont de contact (27) et située dans une gorge supérieure (49) de la partie de bloc associée (32') de l'élément d'écartement (32) et portant les contacts opposés concernés (24, 26), une région de liaison (28", 30") qui est dérivée de celle-ci de préférence à angle droit vers le bas et qui s'étend parallèlement à la paroi arrière (38), ladite région de liaison étant située dans une gorge (49) dans la face arrière de l'élément d'écartement (32), une région de traversée (28"', 30"') coudée vers l'arrière de préférence dans la région du fond (44) et guidée à travers l'ouverture (34) dans la paroi arrière, et une région de contact de raccordement (28"", 30"") qui s'étend de préférence sous un angle de 45° +/- 30° par rapport à la direction de déplacement (42) ou par rapport à la paroi arrière (38), et/ou que les bandes de métal (29, 31) des contacts opposés (23, 25) tournés vers l'ouverture d'entrée (12) du coulisseau de commutation (14) comportent une région de maintien de contact (29', 31') tournée vers le pont de contact (27) et portant les contacts opposés (23, 25), une région de liaison (29") qui est dérivée de celle-ci de préférence à angle doit vers le fond (44) et qui s'étend de préférence dans une gorge antérieure verticale (49) de la paroi d'appui (32") de l'élément d'écartement (32) et s'appuie contre la face arrière de la paroi avant (43), une région de liaison (29"') coudée vers le bas sur le fond et de préférence à 90°, laquelle est également agencée de manière renfoncée dans une gorge (49), et une région de traversée (29"") qui s'étend ensuite vers le bas à travers l'ouverture (35) dans le fond (44) et se transforme à l'extérieur du boîtier dans la région qui porte les contacts de raccordement (29""').

10. Procédé pour le montage d'un micro-commutateur avec un boîtier isolant (11) et un coulisseau de commutation isolé (14) qui traverse de manière mobile et de préférence en coulissement une ouverture (12) dans une paroi (13) du boîtier (11), et au moyen de la région terminale (14') du coulisseau qui se trouve à l'intérieur du boîtier (11) des contacts métalliques (15, 16, 17, 18) sont fermement reliés via un pont de contact métallique (27), lesdits contacts coopérant avec des contacts opposés (23, 24, 25, 26) solidaires du boîtier et reliés à des contacts de raccordement (19, 20, 21, 22) menés à l'extérieur à travers une paroi (38, 44) du boîtier (11), et le pont de contact (27) qui porte les contacts (15, 16, 17, 18) et s'étend transversalement à la direction de déplacement du coulisseau de commutation (14) étant intégré dans la région terminale (14') du coulisseau de contact (14) qui se trouve à l'intérieur du boîtier (11), et les contacts opposés (23, 24, 25, 26) solidaires du boîtier et coopérants avec le pont de contact (27) étant respectivement reliés sur des bandes de métal rigide (28, 29, 30, 31) qui sont passées à travers des ouvertures (34, 35, 36, 37) dans le boîtier (11) vers les contacts de raccordement extérieurs (19, 20, 21, 22), et les bandes de métal rigide (28, 29, 30, 31) étant noyées dans un seul et même élément d'écartement isolant (32), caractérisé en ce qu'on met tout d'abord en place les deux bandes de métal postérieures inférieures (28, 30) dans le boîtier (11) ouvert vers l'avant, en ce qu'on met ensuite en place le coulisseau de commutation (14) avec le pont de contact (27) et le ressort de rappel (45), en ce qu'on introduit ensuite depuis l'avant l'élément d'écartement (32) dans le boîtier (11), et en ce qu'on met enfin en place les bandes de métal avant et dirigées vers le haut (29, 31) dans les ouvertures (35, 37) du fond (44) ouvertes dans ce but vers l'avant, suite à quoi la paroi avant (43) est clipsée sur le boîtier (11) pour la fixation de tous les éléments structurels.
